# FASCICULE DE BREVET EUROPEEN

(11) **EP 0 206 884 B1**
(45) Date de publication et mention de la délivrance du brevet: **12.09.1990**
(21) Numéro de dépôt: 86401195.2
(22) Date de dépôt: 04.06.1986
(51) Int. Cl.: G07B 15/02, G07F 17/24

(54) **Système de gestion de stationnement payant**
Verwaltungssystem für Parkgebühren
Management system for parking fees

(30) Priorité: 07.06.1985 FR 8508608
(43) Date de publication de la demande: 30.12.1986
(73) Titulaire: SCHLUMBERGER INDUSTRIES, F-92120 Montrouge (FR)
(72) Inventeur: Berthon, Patrick, F-25000 Besancon (FR); Guion, Christian, F-91370 Verrieres Le Buisson (FR)
(74) Mandataire: Hasenrader, Hubert

(56) Documents cités:
- EP-A- 0 001 416
- EP-A- 0 006 079
- EP-A- 0 028 965
- EP-A- 0 034 570
- EP-A- 0 151 874
- WO-A-81/00778
- GB-A- 2 041 611
- GB-A- 2 148 035
- US-A- 3 376 509
- US-A- 4 004 089
- US-A- 4 090 247
- US-A- 4 173 272
- US-A- 4 379 334

## Description

La présente invention a pour objet un système de gestion de stationnement payant.

De façon plus précise l'invention concerne un système de gestion de stationnement payant permettant de simplifier le contrôle des véhicules en stationnement en accélérant le relever des véhicules contrevenants par les préposés à la surveillance, c'est-à-dire les véhicules pour lesquels la taxe de stationnement n'a pas été acquittée ou a été acquittée incomplètement ou qui se trouvent dans une situation de stationnement interdit.

Il est bien connue que, sur les voies publiques, en particulier dans les grandes agglomérations, le stationnement payant en fonction du temps de stationnement du véhicule s'est beaucoup développé. En d'autres termes, pour pouvoir laisser en stationnement son véhicule pendant un certain temps, l'automobiliste doit prépayer un montant donné pour être autorisé à stationner effectivement.

Un premier système de stationnement payant consiste à placer sur le trottoir une borne dans laquelle l'automobiliste voulant stationner doit introduire des pièces de monnaie pour un montant correspondant au temps de stationnement désiré. Un mécanisme disposé dans la borne fait apparaître un index correspondant au temps de stationnement encore autorisé au fur et à mesure que le temps s'écoule. Le contrôle d'un tel système de stationnement payant est simple dans la mesure où il suffit au préposé chargé de la surveillance de regarder la position de l'index pour savoir si le véhicule occupant l'emplacement contrôlé par la borne en question est en infraction ou non. L'inconvénient majeur de ce type de système de stationnement est que chaque borne peut au maximum contrôler deux emplacements de stationnement, un mécanisme spécifique étant associé à chaque emplacement.

Pour remédier à cet inconvénient on a développé un autre type de borne de stationnement permettant de contrôler un beaucoup plus grand nombre d'emplacements de stationnement payant à l'aide d'une seule borne. L'automobiliste que veut stationner sur l'un des emplacements contrôlés par la borne introduire dans la borne des pièces de monnaie pour un montant correspondant au temps de stationnement désiré. La borne émet alors un ticket sur lequel est mentionné l'heure limite de stationnement autorisé. Ce ticket doit ensuite être placé par l'automobiliste en évidence sur le véhicule, par exemple derrière le pare-brise. La surveillance d'un tel système de stationnement impose donc au préposé chargé de la surveillance de lire les indications portées sur le ticket placé derrière le pare-brise de chaque véhicule pour savoir si le véhicule est en infraction ou non. Unetelle surveillance est relativement longue pour le préposé dans la mesure où le ticket peut être placé à des endroits variables et où la lisibilité peut ne pas être excellente. En outre, le contrôle doit être assez minutieux pour détecter, autant que faire se peut, les tickets falsifiés. Pour remédier aux inconvénients du ticket placé derrière le pare-brise de chaque véhicule, le brevet GB 2 148 035 et le brevet US 4 379 334 décrivent un système de stationnement comprenant une borne de stationnement et un terminal portable de contrôle porté par le préposé à la surveillance dans le cas du brevet US, ne nécessitant pas la pose d'un ticket derrière le pare-brise. La borne de stationnement comprend une mémoire mémorisant des couples de données tels que numéro d'identification du véhicule et heure limite de stationnement introduites dans la borne par l'usager. Ce système comprend d'autre part des moyens de comparaison des informations d'heure limite de stationnement avec l'information de temps présent délivrée par un circuit d'horloge. L'inconvénient de ce type de système de stationnement est que la comparaison de l'heure limite de stationnement d'un véhicule donné avec l'information de temps présent n'est pas effectué au moment où le préposé à la surveillance se trouve devant le véhicule qu'il veut contrôler.

Pour remédier à cet inconvénient, un premier objet de l'invention est de fournir un système de gestion de stationnement payant du type comportant au moins une borne de stationnement associée à une pluralité d'emplacements de stationnement qui permette d'effectuer une surveillance des véhicules en stationnement sans qu'il soit nécessaire au préposé de lire des tickets placés en évidence sur les véhicules en stationnement et de comparer l'heure limite de stationnement d'un véhicule donné avec l'information de temps délivrée au moment où le préposé à la surveillance se trouve devant le véhicule qu'il veut contrôler.

Un deuxième objet de l'invention est de fournir un système de gestion de stationnement payant du type précédent dans lequel chaque automobiliste a la possibilité de n'acquitter un montant de taxe de stationnement que pour la durée effective du stationnement et non pour la totalité de la durée qu'il a définie préalablement.

Pour atteindre le premier objet de l'invention, le système de gestion de stationnement dans un premier mode de réalisation comprend:

une borne de stationnement pour contrôler une pluralité d'emplacement de stationnement, ladite borne comprenant des moyens pour entrer une information d'identification de véhicule et une heure limite de stationnement en fonction d'un prépaiement effectué, des moyens de mémorisation de couples de données correspondant à une information d'identification et à une heure limite de stationnement associée;

un terminal portable porté par le préposé à la surveillance, comportant des moyens accessibles audit préposé pour entrer des informations d'identification correspondant à un véhicule effectivement en stationnement à l'un desdits emplacements, un premier circuit d'horloge pour délivrer une information de temps présent, et une mémoire; et

des moyens pour transférer lesdits couples de données desdits moyens de mémorisation à ladite mémoire;

ledit terminal comprenant de plus des premiers moyens de comparaison pour comparer l'information d'identification entrée dans ledit terminal avec l'ensemble des informations d'identification contenues dans la mémoire dudit terminal, des deuxièmes moyens de comparaison activés par lesdits premiers moyens de comparaison pour comparer lesdites informations d'heure limite de stationnement contenues dans la mémoire dudit terminal portatif avec l'information de temps présent délivrée par ledit premier circuit d'horloge et des moyens pour traiter les résultats de ces deux comparaisons afin de faire apparaître dans le terminal un signal d'avertissement lorsque le véhicule dont l'information d'identification a été entrée dans ledit terminal est en stationnement irrégulier.

Dans un deuxième mode de réalisation, le système de gestion de stationnement comprend:

une borne de stationnement pour contrôler une pluralité d'emplacement de stationnement, ladite borne comprenant des moyens pour entrer une information d'identification de véhicule et une heure limite de stationnement en fonction d'un prépaiement effectué, des moyens de mémorisation de couples de données correspondant à une information d'identification et à une heure limite de stationnement associée, un circuit d'horloge pour délivrer une information de temps présent, des moyens pour lire périodiquement les heures limites de stationnement contenues dans lesdits moyens de mémorisation et pour les comparer à l'information de temps présent délivrée par ledit circuit d'horloge;

un terminal portable porté par le préposé à la surveillance, comportant des moyens accessibles audit préposé pour entrer des informations d'identification correspondant à un véhicule effectivement en stationnement à l'un desdits emplacements, des moyens pour émettre vers ladite borne un premier signal représentatif de l'information d'identification entrée, des moyens pour recevoir un signal d'avertissement et des moyens pour activer un circuit d'avertissement à la réception dudit signal d'avertissement;

ladite borne comprenant de plus des moyens pour recevoir ledit premier signal, des moyens pour comparer l'information d'identification correspondant audit premier signal avec les informations d'identification contenues dans lesdits moyens de mémorisation de ladite borne, des moyens pour traiter les résultats de ces deux comparaisons et des moyens pour émettre vers ledit terminal ledit signal d'avertissement en fonction dudit traitement.

On comprend qu'ainsi le temps nécessaire pour détecter un véhicule contrevenant est très sensiblement réduit puisqu'il suffit au préposé d'entrer sur son terminal portatif l'information d'identification correspondant au véhicule, par exemple son numéro d'immatriculation ou une partie de celui-ci et il sait quasi immédiatement si ce véhicule est en infraction ou non.

Selon un mode préféré de réalisation permettant d'atteindre le deuxième objet de l'invention, la borne de stationnement comporte de plus des moyens de prépaiement du temps de stationnement comprenant: un lecteur de support d'informations, le support d'informations comportant l'élément d'identification du véhicule du détenteur de la carte et des informations de montant, et des moyens, actionnés en réponse au temps de stationnement désiré, pour prélever sur ledit support un montant correspondant au temps souhaité de stationnement lorsque l'automobiliste met son véhicule en stationnement, et des moyens, lorsque l'automobiliste veut retirer son véhicule de l'emplacement de stationnement, pour revaloriser le solde mémorisé sur le support d'informations d'un montant correspondant au temps de stationnement prépayé non utilisé.

D'autres caractéristiques et avantages de l'invention apparaîtront plus clairement à la lecture de la description qui suit de plusieurs modes de mise en oeuvre de l'invention donnés à titre d'exemples non limitatifs. La description se réfère au dessin annexé sur lequel:
La figure 1 est une vue sous forme de bloc diagramme d'un premier mode de mise en oeuvre du système de stationnement payant selon l'invention;
La figure 2 est une vue en bloc diagramme d'un deuxième mode de réalisation du système de gestion de stationnement payant selon l'invention;
La fig. 3 est une vue également en bloc diagramme d'une variante du premier mode de réalisation permettant l'utilisation de cartes à mémoire; et
La fig. 4 est une vue en bloc diagramme d'une deuxième variante du premier mode de réalisation permettant également l'utilisation de cartes à mémoire.

En se référant tout d'abord à la figure 1, on va décrire un premier mode de réalisation du système de gestion de stationnement payant. Le système comporte essentiellement une borne de stationnement 12 disposée sur le trottoir pour contrôler un certain nombre d'emplacements disposés le long de ce trottoir et un terminal portable 14 porté par le préposé chargé de la surveillance des véhicules en stationnement dans la zone contrôlée par la borne 12.

Comme cela est bien connu, la borne 12 comporte une fente 16 pour l'introduction de pièces de monnaie dont le montant global détermine le temps de stationnement désiré. Les pièces introduites dans la fente 16 sont contrôlées par un sélecteur de pièces 18 qui détecte le montant effectif introduit dans la fente 16. A partir de ce montant et de l'information de temps présent délivrée par le circuit d'horloge 21, le calculateur 19 élabore l'heure limite de stationnement autorisée. Cette heure limite est affichée par le panneau de visualisation 20. Bien entendu, après être passées dans le sélecteur de pièces 18, les pièces de monnaie sont stockées dans un réceptacle 22. La borne 12 comporte également, comme cela est connu, des moyens d'impression 24, par exemple du type à tête thermique, capable de délivrer un ticket 26 à l'automobiliste, ce ticket indiquant le montant acquitté et l'heure limite de stationnement. Il faut cependant souligner que, selon l'invention, le ticket 26 a simplement pour but de constituer un reçu du paiement effectué pour l'automobiliste et éventuellement de lui rappeler l'heure limite de stationnement. Ce ticket 26 n'intervient nullement dans le contrôle effectif du stationnement ainsi que cela apparaîtra dans la suite de la description.

La borne 12 comporte en outre un clavier à touches 28 permettant à l'automobiliste, avant d'introduire les pièces dans la fente 16, d'introduire dans la machine une information d'idéntifi- cation de son véhicule. Cette information d'identification peut être constituée par la totalité du numéro d'immatriculation du véhicule ou seulement par une partie de ce numéro, ou encore par un nombre identifiant l'emplacement de stationnement où l'automobiliste a laissé son véhicule. Dans ce dernier cas, chaque emplacement doit être délimité et repéré par un nombre. L'information introduite à l'aide du clavier 28 est décodée par le décodeur 30 et mémorisée dans un circuit mémoire 32. Dans le circuit mémoire 32, on mémorise également, avec l'information d'identification du véhicule, l'heure limite de stationnement de ce véhicule, cette information étant prélevée à partir de l'indication fournie par le calculateur 19. Ainsi, la mémoire 32 comporte des couples d'informations, chaque couple étant constitué par une information d'identification d'un véhicule et une heure limite de stationnement autorisé. La borne de stationnement comporte aussi des moyens externes pour lire les informations stockées dans la mémoire 32, ces moyens étant repérés par la référence 34.

La borne de stationnement comporte enfin un circuit 35 de lecture des informations horaires contenues dans la mémoire 32. Ces informations sont lues périodiquement et un circuit 36 compare l'information horaire lue à l'information de temps présent délivrée par l'horloge 21. Si l'information horaire lue est antérieure à l'information de temps présent d'une valeur supérieure à un "délai de grâce prédéterminé", par exemple 3 minutes, le circuit 36 commande l'effacement, dans la mémoire 32 de l'information horaire lue et de l'information d'identification du véhicule. On comprend que les couples d'informations mémoires dans la mémoire 32 correspondent à des véhicules en stationnement régulier, compte tenu du délai de grâce, à la périodicité de lecture près.

Le terminal portatif 14 porté par le préposé chargé de la surveillance du stationnement comprend également un clavier 40 pour entrer dans le terminal des informations ainsi qu'un panneau de visualisation 42, pour afficher temporairement les informations rentrées par le clavier 40. Le terminal 14 comprend également un microprocesseur 43 dont les fonctions peuvent être décomposées en un décodeur 44 décodant l'information entrée à l'aide du clavier 40, un comparateur 46 pour comparer l'information délivrée par le décodeur 44 à des informations stockées dans une mémoire principale 48, le stockage de ces informations étant décrit ultérieurement. Le microprocesseur comporte également des deuxièmes moyens de comparaison 50 pour comparer des informations stockées dans la mémoire 48 avec une information de temps présent délivré par un circuit d'horloge 52. Le résultat de cette comparaison peut commander un circuit d'alarme 54.

L'utilisation du terminal portatif 14 se présente de la manière suivante: lorsque le préposé veut effectuer la surveillance des véhicules en stationnement dans la zone contrôlée par la borne de stationnement 12, il relie son terminal portable 14 à la borne 12 pour stocker dans la mémoire 48 du terminal 14 la totalité des informations lues par la mémoire 32 de la borne 12. Ce prélèvement d'informations peut se faire par l'intermédiaire du système de branchement 34 de la borne et à l'aide d'une liaison temporaire filaire figurée par la ligne 56. Lorsque le préposé a reproduit dans la mémoire 48 du terminal l'ensemble des informations de la mémoire 32, c'est-à-dire l'ensemble d'informations relatives d'une part aux informations d'identification d'un véhicule et à l'heure limite de stationnement pour ce véhicule, le préposé a simplement en passant devant chaque véhicule sur un emplacement de stationnement à entrer à l'aide du clavier 40 l'information d'identification du véhicule. Cette information est comparée aux différentes informations d'identification contenues dans la mémoire 48 par l'intermédiaire du comparateur 46. Si l'élément d'identification entrée par le clavier 40 ne figure pas dans la mémoire 48, c'est que l'automobiliste propriétaire du véhicule correspondant n'a acquitté aucun droit de stationnement ou a acquitté un droit de stationnement qui correspondait à une heure limite de stationnement autorisé écoulée depuis une durée supérieure au délai de grâce au moment de l'introduction des données dans la mémoire 48 du terminal portatif. Le comparateur 46 émet alors un signal vers le comparateur 50 qui déclenche lui-même le circuit d'alarme 54.

Ce circuit d'alarme 54 peut à son tour faire apparaître sur le panneau de visualisation 42, à côté du numéro d'identification qui vient d'être entré un signe caractéristique. Si au contraire, l'information d'identification 40 se retrouve parmi les informations stockées dans la mémoire 48, ce qui est détecté par le comparateur 46, cette coïncidence provoque via le comparateur 50 la comparaison entre l'heure limite de stationnement associée à cet élément d'identification avec l'information de temps présent délivrée par l'horloge 52. Si l'heure limite de stationnement est postérieure à l'information de temps présent cela signifie bien sûr que le véhicule est en stationnement régulier. Si au contraire l'heure limite de stationnement est antérieure à l'information de temps présent d'une durée supérieure au délai de grâce, le comparateur 50 déclenche le circuit d'alarme 54 qui à son tour fait apparaître sur le panneau de visualisation 52 un signe conventionnel indiquant que le véhicule est en stationnement irrégulier.

On comprend que la comparaison de temps au niveau du terminal est nécessaire en raison du temps qui peut s'écouler entre l'instant où les données sont prélevées dans la mémoire 32 de la borne 12 et l'instant où le préposé passe effectivement devant un véhicule dont il veut contrôler la régularité du stationnement.

Au lieu des claviers 28 et 40, la borne 12 et le terminal portatif 14 pourraient comporter d'autres moyens d'entrée des informations, par exemple des dispositifs de commande par la parole capables de reconnaître un nombre limité d'instructions définies à l'avance.

De même la recopie dans la mémoire 48 du terminal portatif des informations stockées dans la mémoire 32 de la borne pourrait se faire, non par une liaison filaire, mais, par exemple, par rayonnement infrarouge, ou tout autre type de rayonnement capable de transmettre une information codée. Dans ce cas, la borne 12 est munie d'un émetteur-récepteur infrarouge qui peut être activé à distance, et le terminal 14 est également muni d'un émetteur-récepteur infrarouge pour activer l'émetteur de la borne et pour recevoir les signaux codés délivrées par l'émetteur de la borne. Un tel système est décrit dans la demande de brevet européen No. EP-A-142 394.

En se référant maintenant à la figure 2, on va décrire un deuxième mode de réalisation de l'invention. Dans ce cas, le système comprend à nouveau une borne de stationnement 100 et un terminal portatif 102. La borne de stationnement 100 comporte une fente d'introduction de pièces 104, un sélecteur de pièces 106 et un réceptacle 108 pour recueillir les pièces de monnaie. Elle comporte également un panneau de visualisation 110, un système d'impression 112 et une fente pour la sortie de tickets imprimés 114. Selon l'invention, la borne de stationnement 100 comporte en outre un clavier 116, semblable au clavier 28 de la figure 1 pour que les automobilistes puissent entrer dans la borne un certain nombre d'informations et notamment une information d'identification de leur véhicule. La sortie du clavier 116 est reliée à un décodeur 118 lui-même relié à un circuit à mémoire 120 qui est également relié à la sortie du sélecteur de pièces 106. Comme dans le ces de la figure 1, la mémoire 120 contient des couples d'informations constitués par une information d'identification d'un véhicule en stationnement entré à l'aide du clavier 116 et d'une information d'heure limite de stationnement. Cette dernière information est élaborée par le circuit de calcul 107 qui reçoit d'une part le signal délivré par le sélecteur de pièces 106 et d'autre part une information de temps présent délivrée par un circuit d'horloge 109. Dans ce mode de réalisation, la borne comporte également un émetteur, par exemple un émetteur radio 122, capable d'émettre vers l'extérieur des informations. La borne comporte également en retour un récepteur radio 124 capable en permanence d'entrer dans la borne des informations émises comme on l'expliquera ultérieurement par le terminal portatif 102, la sortie du récepteur 124 étant reliée à une mémoire de stockage 126. Cette mémoire est reliée à un comparateur 128 dont les autres entrées de comparaison sont reliées à la mémoire 120. Le comparateur 128 peut commander l'émission par l'émetteur 122 d'un signal d'évertissement.

Comme dans le cas de la figure 1, la borne 100 comprend un circuit 130 pour lire périodiquement les informations horaires contenues dans la mémoire 120 et un circuit de comparaison 132 pour comparer l'information horaire lue à l'information de temps présent délivré par l'horloge 109. Si l'information horaire lue est antérieure à l'information de temps présent d'une durée supérieure au délai de grâce, le circuit de comparaison commande l'effacement dans la mémoire 120 de l'information horaire lue et de l'information d'identification correspondante. En conséquence à un instant donné, la mémoire 120 ne contient que des couples d'informations relatives à des véhicules en stationnement régulier au délai de grâce près.

Si l'on se réfère maintenant au terminal portatif 102 utilisé par le proposé à la surveillance du stationnement payant, il comporte un clavier 140 pour introduire dans le terminal des informations, et notamment des informations d'identification du véhicule. La sortie du clavier 140 est reliée à un décodeur 142 capable d'introduire l'information entrée par le clavier 140 dans une mémoire de stockage 144. La mémoire de stockage 144, est reliée à un émetteur radio 146, le signal émis par l'émetteur 146 étant en particulier capable d'être reçu par le récepteur 124 de la borne 100. Le terminal 102 comporte également un récepteur radio 148 capable de recevoir les signaux émis par l'émetteur 122 de la borne 100. Le signal reçu par le récepteur 148 commande un circuit d'avertissement 156.

Le fonctionnement du système de gestion illustré par la figure 2 est le suivant: chaque automobiliste voulant laisser sa voiture sur un emplacement de stationnement contrôlé par la borne 100 doit entrer à l'aide du clavier 116 une information d'identification de son véhicule, par exemple une partie de la totalité de son numéro d'immatriculation ou un numéro d'emplacement du véhicule, et introduire dans la fente 104 des pièces de monnaie pour un montant correspondant au temps de stationnement désiré. Ce couple d'informations est stocké dans la mémoire 120. Lorsque le préposé au stationnement veut contrôler les véhicules effectivement en stationnement sur les emplacements dépendant de la borne 100, il entre à l'aide du clavier 140 l'information d'identification du véhicule qui se trouve devant lui.

Cette information d'identification est stockée dans la mémoire 144 et l'information correspondante est émise par l'émerreur 146 vers la borne 100. Cette information, reçu par le récepteur 124, est stockée provisiorement dans la mémoire 126. L'arrivée de cette information dans la mémoire 126 provoque un processus de comparaison par le comparateur 126 entre l'information contenue dans la mémoire 126 et l'ensemble des informations d'identification contenues dans la mémoire 120. Si l'élément d'identification de la mémoire 126 se trouve effectivement dans la mémoire 120, l'émetteur 122 n'émet aucun signal, le véhicule étant en stationnement régulier. Il peut également émettre un signal particulier capté par le récepteur 148 pour faire apparaître un signe indiquant que le véhicule est en stationnement régulier.

Si l'information d'identification stockée dans la mémoire 126 ne se retrouve pas parmi les informations d'identification stockées dans la mémoire 120, c'est-à-dire si le véhicule correspondant est en stationnement irrégulier, cette situation est détectée par le comparateur 128 et l'émetteur 122 envoie vers le terminal 102 un signal d'avertissement. Ce signal receuilli par le récepteur 148 excite directement le circuit d'avertissement 156.

On voit que ce deuxième mode de réalisation est d'un emploi encore plus simple pour le préposé puisqu'il n'y a même pas à procéder au chargement initial de la mémoire du terminal portable. Il faut bien entendu choisir un mode de transmission des informations entre la borne de stationnement et le terminal portable qui soit compatible avec les conditions d'environnement que l'on trouve dans de tels cas. Dans ce but, ces transmissions peuvent être effectuées par des émetteurs récepteurs radio émettant dans la bande des 150 MHz.

On comprend également qu'il n'est pas nécessaire, dans ce mode de réalisation, de procéder, au niveau du terminal, à un comparaison au temps présent, puisque le prélèvement des informations dans la mémoire de la borne 100 est effectué au moment où le préposé se trouve devant le véhicule qu'il veut contrôler, en raison de la liaison hertzienne entre la borne et le terminal. Il faut souligner que, selon ce mode de réalisation, le système comporte un processus de comparaison entre les informations d'heures limites de stationnement autorisé et l'information de temps présent mais que cette comparaison est faite automatiquement à l'intérieur de la borne, sans intervention du préposé.

La figure 3 montre une borne de stationnement 200 adaptée pour fonctionner avec des cartes à mémoire. La borne 200 est du type illustré par la figure 1. Le terminal portable associé à la borne 200 étant identique à celui qui est représenté sur la figure 1, il ne sera pas décrit à nouveau.

La borne 200 comprend un clavier 202 pour entrer des informations alphanumériques. Le clavier comporte de plus une touche 204 qui doit être activée lorsqu'un automobilistes veut initialiser le stationnement de son véhicule et une touche 206 qui doit être activée lorsque l'automobiliste veut mettre fin au stationnement de son véhicule. La borne 200 comporte également: un lecteur 208 de cartes, à mémoire magnétique dans l'exemple considéré, avec son circuit de commande de lecture 210 et d'écriture 212 de données sur la piste magnétique de la carte; un panneau de visualisation 214; un système d'impression 216 pour délivrer un ticket 218 avec l'indication du montant acquitté pour le stationnement et éventuellement l'heure limite de stationnement; et un microprocesseur 220 avec sa mémoire associée 222.

Le microprocesseur 220 reçoit sur ses entrées les signaux délivrés par le clavier 202, y compris par les touches 204 et 206, ainsi que les informations lues par le circuit de lecture 210. Ses sorties commandent le panneau de visualisation 214, les circuits de commande de lecture et d'écriture 210 et 212 et le circuit d'impression 216. Il délivre également les informations qui doivent être écrites sur la piste magnétique de la carte par l'intermédiaire du circuit de commande 212. Enfin le microprocesseur 220 est relié à sa mémoire associée 222. Enfin, le microprocesseur reçoit sur une de ses entrées un signal horaire délivré par un circuit d'horloge 224.

L'automobiliste désirant utiliser ce système de stationnement payant doit acheter au préalable une carte magnétique de stationnement. Cette carte comporte une piste magnétique avec deux zones de mémorisation d'informations; une première zone destinée à recevoir l'information d'identification du véhicule et des données de validité de la carte (ville, durée, etc.), et une deuxième zone destinée à recevoir le montant disponible pour acquitter des taxes de stationnement. Lors de l'achat de la carte, la première zone ne comporte que les données de validité de la carte et la deuxième comporte le montant correspondant au prix d'achat de la carte.

Lorsque l'automobiliste veut stationner, il introduit sa carte dans le lecteur de cartes 208 et il actionne la touche 204 de début de stationnement. Le lecteur lit par son circuit 210 le contenu de la première zone de mémoire. Si celle-ci ne contient pas d'information d'identification, le microprocesseur 220 commande l'affichage sur le panneau 214 d'une instruction invitant l'automobiliste à entrer à l'aide du clavier 202 son information d'identification qui est enregistrée alors dans la première zone de la piste magnétique après validation par l'automobiliste. Cette information est le numéro d'immatriculation du véhicule. Puis l'automobiliste entre à l'aide du clavier 202 la durée de stationnement désirée. Cette durée est convertie en un montant qui est comparé au montant inscrit dans la deuxième zone de la piste magnétique de la carte. Si ce dernier montant est inférieur au premier, le microprocesseur 220 fait apparaître sur le panneau 214 la durée de stationnement maximale possible, compte tenu du montant encore disponible sur la carte. Si le montant encore disponible sur la carte est supérieur au montant correspondant au temps de stationnement désiré, c'est ce dernier montant qui est affiché par le panneau 214. Si l'automobiliste est d'accord avec l'information affichée, il appuie sur un bouton 240 de validation. Le microprocesseur calcule alors la différence entre le montant lu sur la piste magnétique et le montant correspondant ou la durée de stationnement désirée. Le circuit d'écriture 212 est commandé pour effacer sur la piste magnétique de la carte l'ancier montant et pour inscrire à la place la différence qui vient d'êtrecalculée. Le microprocesseur transfert dans sa mémoire 222 l'information d'identification lue on entrée par le clavier 202 et l'heure limite de stationnement autorisée. La carte est ensuite restituée à l'automobiliste. Avec une périodicité déterminée le microprocesseur 220 commande la lecture des informations horaires contenues dans la mémoire 222 et leur comparaison à l'information de temps présent délivrée par la base de temps 224, augmentée du délai de grâce déjà défini en liaison avec les modes de réalisation des figures 1 et 2. Les couples d'informations correspondant à des véhicules en stationnement irrégulier sont ainsi effacés de la mémoire 222.

Lorsque l'automobiliste veut reprendre son véhicule, deux situations peuvent se présenter: soit il se présente après l'heure limite de stationnement autorisé, et il est en infraction, soit il se présente avant l'heure limite de stationnement et il va pouvoir récupérer le trop versé. Pour cela, il introduit sa carte dans le lecteur de carte 208 et il appuie sur la touche 206 de fin de stationnement. Le circuit de lecture 210 envoie au microprocesseur 220 l'information d'identifcation lue sur la carte. Le microprocesseur 220 recherche dans sa mémoire 222 cette information d'identification et en extrait l'information d'heure limite de stationnement autorisé correspondante. Il compare cette information à l'information de temps présent délivrée par le circuit d'horloge 224, et calcule la différence entre le montant de stationnement effectivement acquitté et le montant correspondant au temps effectif de stationnement. Le microprocesseur 220 commande la lecture du montant inscrit sur la piste magnétique de la carte et ajoute à ce montant la différence précédemment calculée. A l'aide du circuit d'écriture 212, le montant antérieur mémorisé sur la carte est effacé et le nouveau montant est enregistré sur la piste magnétique. L'automobiliste peut retirer sa carte. On comprend qu'ainsi celui-ci n'a vu sa carte débitée que d'un montant correspondant à son temps effectif de stationnement.

Dans l'exemple précédent, on a décrit le cas d'une carte à mémoire magnétique. Il va de soit qu'on pourrait tout aussi bien utiliser une carte à mémoire électronique. Il suffit de prévoir un circuit mémoire avec suffisamment de positions "mémoire" pour pouvoir y inscrire les soldes successifs.

De plus, la borne peut être équipée à la fois d'un sélecteur de pièces comme dans le cas de la figure 1 et d'un lecteur de cartes comme dans le cas de la figure 3.

La mémoire 222 de la borne 200 contient exactement les mêmes informations que celles qui sont stockées dans la mémoire 120 de la borne 100 ou dans la mémoire 32 de la borne 12. En conséquence, le terminal portable associé à la borne 200 de la figure 3 pourra être identique au terminal 14 de la figure 1 ou au terminal 102 de la figure 2 selon la nature des moyens de transmission d'informations prévus sur la borne 200.

L'appareil qui vient d'être écrit en liaison avec la figure 3 peut être légèrement modifié pour fonctionner selon un autre processus utilisant une carte à mémoire magnétique du type déjà décrit. Selon ce mode de mise en oeuvre, la borne comporte un clavier qui ne comprend que des touches avec les signes numériques ou alphanumériques. Ce clavier sert uniquement lors de la première utilisation de la carte pour inscrire dans la mémoire de celle-ci l'information d'identification.

Lorsque l'automobiliste veut laisser en stationnement son véhicule, il introduit sa carte dans le lecteur de cartes. Le circuit de traitement de la borne détermine l'heure limite de stationnement autorisé en ajoutant à l'heure présente la durée maximale de stationnement autorisé, par exemple deux heures. Cette information est stockée dans la mémoire 222 avec l'information d'identification. Le montant restant disponible sur la carte est diminué d'un montant correspondant à la durée maximale de stationnement autorisé.

Lorsque l'automobiliste veut retirer son véhicule de l'emplacement de stationnement, deux cas se présentent encore: soit cela se produit après l'expiration de la durée maximale autorisée et l'automobiliste est en infraction; soit cela se produit avant l'expiration et l'usager va pouvoir être remboursé du trop perçu selon le processus décrit en liaison avec la figure 3 c'est-à-dire que le solde mémorisé dans sa carte va être augmenté d'un montant correspondant au temps de stationnement non utilisé.

En conséquence, si l'automobiliste introduit sa carte après l'expiration de la durée maximale de stationnement autorisé la borne l'interprètera comme le début d'une nouvelle période de stationnement et la carte sera débitée du montant correspondant.

On voit que dans ce mode de réalisation l'introduction de la carte dans le lecteur de cartes remplit les deux fonctions d'introduction de fin- formation d'identification et d'introduction de l'heure limite de stationnement autorisé.

Sur la figure 4 on a représenté un quatrième mode de réalisation d'une borne de stationnement selon l'invention.

La structure de la borne est identique à celle qui est représentée sur la figure 3. Sur la figure 4 on a simplement fait apparaître séparément du microprocesseur 220, sa mémoire de programme et de données 242.

Selon ce quatrième mode de mise en oeuvre, le système de gestion de stationnement fonctionne à l'aide de cartes à mémoire électronique ou magnétique.

Dans la mémoire de la carte est stocké un numéro d'identification de celle-ci qui n'a rien à voir avec le numéro d'immatriculation du véhicule du détenteur de la carte, et qui est déjà mémorisé au moment de l'achat de la carte. En outre, la mémoire de la carte comporte une zone servant à inscrire, par n'importe quel moyen convenable, le montant de taxes de stationnement disponible au moment de l'achat, et les soldes successifs au fur et à mesure de l'utilisation de la carte jusq'à épuisement total de la carte.

Le fonctionnement de ce quatrième mode de réalisation est le suivant:

L'usager introduit sa carte dans la fente 208 du lecteur de carte et le circuit de lecture 212 transmet au microprocesseur 220 le numéro d'identification et le solde disponible mémorisés dans la carte. A l'aide du clavier 202 l'usager introduit la durée de stationnement souhaitée. Sous le contrôle d'un programme stocké dans la mémoire 20, le microprocesseur 242 convertit la durée de stationnement en coût de stationnement et compare celui-ci au solde disponible. Le panneau d'affichage 214 fait alors apparaître l'heure limite de stationnement choisie ou, si le solde est insuffisant, l'heure limite du stationnement autorisé, compte tenu du solde disponible. L'heure limite de stationnement est élaborée à partir de l'information de temps présent délivrée par le circuit d'horloge 224.

Si l'usager est d'accord avec cette heure limite, il appuie sur la touche 240 de validation. Cette commande déclenche le déroulement d'une autre partie du programme stocké dans la mémoire 242. Le microprocesseur 220 élabore un nombre pseudo aléatoire à partir du numéro d'identification de la carte et d'un numéro d'identification de la borne de stationnement, ce dernier numéro étant également présent dans la mémoire 242, selon un algorithme mémorisé dans la mémoire 242. Dans l'étape suivante, le microprocesseur 220 commande d'une part la tête d'impression 216 pour l'impression sur un ticket 218 du numéro pseudo aléatoire, et d'autre part le stockage dans la mémoire 222 du numéro pseudo aléatoire et de l'heure limite de stationnement autorisé. La mémoire 222 contient ainsi une pluralité de couples d'information formés par le nombre pseudo aléatoire et par l'heure limite de stationnement autorisé.

L'usager peut alors récupérer sa carte, et il place le ticket qui lui a été délivré derrière on pare-brise.

A des intervalles de temps réguliers définis à partir de l'horloge 224, le microprocesseur lit les couples d'informations contenus dans la mémoire 222 et compare les informations d'heure limite de stationnement autorisé à l'information de temps présent. Il efface de la mémoire 222 les couples d'informations pour lesquels l'heure limite de stationnement autorisé est dépassée.

Lorsque l'usager veut retirer son véhicule de l'emplacement de stationnement, deux situations peuvent se présenter: soit l'heure limite de stationnement qu'il avait programmée est dépassée, et il est en infraction, soit il se présente avant cette heure limite et il pourra récupérer le montant taxe de stationnement correspondant à la durée de stationnement non utilisée. Pour cela il introduit sa carte dans la fente 208 du lecteur de cartes et il appuie sur la touche 206 qui indique qu'il s'agit d'une fin de stationnement. A partir du numéro d'identification de la carte le microprocesseur 220 recalcule le nombre pseudo-aléatoire. Celui-ci est comparé aux nombres pseudo-aléatoires contenus dans la mémoire 222. Le microprocesseur 220 lit l'heure limite de stationnement associé à ce nombre pseudo-aléatoire et il calcule, par comparaison avec l'information de temps présent délivrée par le circuit d'horloge 224 la durée de stationnement non utilisée. Cette dernière durée est convertie en un montant correspondant. Ce montant, par l'intermédiaire du circuit d'écriture 210 est revalidé dans la mémoire de la carte, et le couple de valeurs correspondant est effacé de la mémoire 222.

En ce qui concerne la surveillance du stationnement par le préposé, la procédure est la suivante: le préposé commence par charger dans la mémoire de son terminal portable, la totalité des couples d'informations contenus dans la mémoire 222 de la borne. Lorsqu'il passe devant un véhicule, il introduit le nombre pseudo-aléatoire imprimé sur le ticket du véhicule.

Plusieurs cas peuvent se présenter. Le numéro pseudo-aléatoire a été chargé dans le terminal, ainsi donc que l'heure limite de stationnement autorisé. Le terminal effectue la comparaison entre cette heure limite et le temps présent. Selon le résultant de cette comparaison le terminal indique qu'il y a lieu de verbaliser ou non. L'autre cas consiste dans le fait que le numéro pseudo aléatoire n'existe pas dans la mémoire du terminal portable. Le terminal applique alors au nombre pseudo-aléatoire l'algorithme inverse de celui qui a permis d'élaborer le nombre. Cela permet d'en déduire en particulier le numéro de la borne de stationnement. Si ce numéro de borne décodé est identique à celui de la borne où le préposé à charger son terminal cela signifie, soit que l'usager a dépassé l'heure limite de stationnement autorisé lors du chargement du terminal, soit que l'usager a déjà bénéficié du remboursement d'une partie du montant de stationnement acquitté initialement. Dans les deux cas, il faut verbaliser. Une autre possibilité est que le ticker soit faux. Dans ce dernier cas, il y a bien sûr lieu également de verbaliser. Si le numéro de la borne de stationnement décode est différent de celui de la borne où a été effectué le prélèvement des informations, ce dernier numéro apparaît sur l'élément d'affichage du terminal, pour informer le préposé à la surveillance qu'il devra effectuer le contrôle lorsqu'il passera devant la borne portant le numéro indiqué. Afin de faciliter ce contrôle, le numéro pseudo-aléatoire est conservé dans une partie spéciale de la mémoire du terminal.

Il découle de la description de ce quatrième mode de mise en oeuvre de l'invention que, s'il impose à l'usager de retourner à son véhicule pour y placer un ticker d'identification, il présente des avantages certains par rapport au troisième mode de réalisation. Il permet de résoudre le problème lié au fait que l'usager peut utiliser la borne de stationnement qu'il souhaite et non une borne spécifique liée à l'emplacement où il met en stationnement son véhicule. De plus, l'information d'identification est le nombre pseudo-aléatoire. Ce nombre ne dépend ni de l'emplacement de stationnement, ni du numéro d'immatriculation du véhicule. Il dépend, de ce point de vue, uniquement d'un nombre préchargé dans la mémoire de la carte avant l'achat de celle-ci par l'usager.

Selon une variante du mode de réalisation de la figure 4, le programme stocké dans la mémoire 242 est tel que, lorsque l'usager introduit sa carte au début du stationnement, le montant prélevé dans la mémoire de la carte correspond à la durée maximale autorisée, par exemple deux heures. On comprend que dans ce cas le clavier alphanumérique n'est plus nécessaire puisque l'information d'identification est directement lue dans la mémoire de la carte et que l'heure limite de stationnement autorisé est automatiquement calculée à partir de l'heure d'introduction de la carte.

Les avantages du système de gestion de stationnement payant selon l'invention découlent clairement de la description précédente. Pour l'automobiliste, il n'a plus à retourner à son véhicule après avoir pris le ticket délivré par la borne de stationnement. De plus, dans le cas où il utilise une carte à mémoire, il ne paie que pour la durée effective de stationnement.

Pour la société gestionnaire des emplacements de stationnement payant, les avantages sont encore plus nombreux. Le temps requis pour vérifier si un véhicule est en stationnement régulier ou non est très sensiblement réduit. Pour un personnel de surveillance donné, il est donc possible d'accroître la fréquence des contrôles, ce qui augmente d'autant leur effet dissuasif. Il en résulte une meilleure rentabilité de l'installation de stationnement payant. Les tickets ne servant pas à contrôler la régularité du stationnement des véhicules, il n'y a plus à craindre leur falsification. Les informations mémorisées dans les bornes de stationnement peuvent être périodiquement relevées en vue de leur exploitation statistique afin d'améliorer les règles définissant les montants à acquitter en fonction de la durée de stationnement désirée.

## Revendications

1. Système de gestion de stationnement payant de véhicules comprenant:
une borne de stationnement (12, 200) pour contrôler une pluralité d'emplacement de stationnement, ladite borne comprenant des moyens pour entrer une information d'identification de véhicule (28, 208) et une heure limite de stationnement (18, 202) en fonction d'un prépaiement effectué, des moyens de mémorisation (32, 222) de couples de données correspondant à une information d'identification et à une heure limite de stationnement associée;
un terminal portable (14) porté par le préposé à la surveillance, comportant des moyens (40) accessibles audit préposé pour entrer des informations d'identification correspondant à un véhicule effectivement en stationnement à l'un desdits emplacements, un premier circuit d'horloge (52) pour délivrer une information de temps présent, et une mémoire (48); et
des moyens pour transférer lesdits couples de données desdits moyens de mémorisation (32, 222) à ladite mémoire (48);
ledit terminal comprenant de plus des premiers moyens de comparaison (46) pour comparer l'information d'identification entrée dans ledit terminal avec l'ensemble des informations d'identification contenues dans la mémoire (48) dudit terminal, des deuxièmes moyens de comparaison (50) activés par lesdits premiers moyens de comparaison pour comparer lesdites informations d'heure limite de stationnement contenues dans la mémoire (48) dudit terminal portatif avec l'information de temps présent délivrée par ledit premier circuit d'horloge (52) et des moyens pour traiter les résultats de ces deux comparaisons afin de faire apparaître dans le terminal un signal d'avertissement lorsque le véhicule dont l'information d'identification a été entrée dans ledit terminal est en stationnement irrégulier.

2. Système selon la revendication 1 caractérisé en ce que ladite borne comprend de plus un deuxième circuit d'horloge (21) pour délivrer une information de temps présent, des moyens pour lire périodiquement les heures limites de stationnement contenues dans lesdits moyens de mémorisation et pour les comparer à l'information de temps présent délivrée par ledit deuxième circuit d'horloge (21).

3. Système selon la revendication 2 caractérisé en ce que ladite borne comprend de plus des moyens pour effacer dans lesdits moyens de mémorisation des couples d'informations mémorisées en fonction des résultats de la comparaison dans ladite borne des heures limites de stationnement à l'information de temps présent délivrée par ledit deuxième circuit d'horloge (21).

4. Système selon l'une quelconque des revendications 1 à 3 caractérisé en ce que lesdits moyens pour entrer une information d'identification dans la borne comprennent un clavier à touches (28) et en ce que lesdits moyens pour entrer dans la borne une information d'heure limite de stationnement autorise comprennent une fente (16) pour introduire des pièces de monnaie, un sélecteur de pièces (18) pour élaborer un signal de valeur représentatif du montant introduit en pièces de monnaie et des moyens de traitement (19) pour déterminer à partir dudit signal de valeur et d'une information de temps présent délivrée par ledit deuxième circuit d'horloge (21) l'heure limite de stationnement autorisé.

5. Système selon l'une quelconque des revendications 1 à 3 caractérisé en ce que lesdits moyens d'introduction d'informations dans la borne comprennent:
un clavier à touches (202) pour entrer des informations de durée de stationnement; et
un dispositif (208, 210, 212) pour lire et pour écrire dans un support d'informations à mémoire, ledit support comportant, en fonctionnement courant, une information d'identification et une information de montant, afin de stocker dans la mémoire dudit support d'information une nouvelle information de montant en fonction de l'information de durée de stationnement entrée à l'aide dudit clavier à touches (202).

6. Système de gestion de stationnement selon l'une quelconque des revendications 1 à 3, caractérisé en ce que lesdits moyens d'introduction d'informations dans la borne comprennent: un dispositif (208, 210, 212) pour lire et pour écrire dans un support d'informations amovible à mémoire une donnée d'identification et une information de montant, afin de stocker dans la mémoire dudit support une nouvelle information de montant en fonction d'une information de durée de stationnement, et des moyens de traitement (220, 242) pour mettre en oeuvre un algorithme prédéterminé pour élaborer un nombre pseudo-aléatoire à partir de ladite donnée d'identification et à partir d'une donnée de caractérisation de ladite borne, ledit nombre pseudo-aléatoire formant ladite information d'identification, et en ce que ladite borne comprend en outre des moyens d'impression, pour fournir un support d'informations imprimées sur lequel est imprimé de façon lisible ledit nombre pseudo-aléatoire.

7. Système de stationnement selon la revendication 6, caractérisé en ce que lesdits moyens d'introduction d'informations comprennent en outre un clavier à touches (202) pour entrer des informations de durée de stationnement, pour fournir ladite information d'heure limite de stationnement.

8. Système de stationnement selon la revendication 6, caractérisé en ce que ladite borne comprend des moyens pour ajouter à l'information de temps présent délivrée par un circuit d'horloge (224) correspondant à l'heure d'introduction dudit support d'informations amovible dans ledit dispositif de lecture-écriture, une durée prédéterminée, ce qui fournit ladite information d'heure limite de stationnement.

9. Système selon l'une quelconque des revendications 5 à 8 caractérisé en ce que ladite borne (200) comprend en outre des moyens pour, lorsque l'automobiliste veut mettre fin au stationnement de son véhicule, comparer l'heure effective de fin de stationnement indiquée par une nouvelle introduction du support d'informations dans le dispositif (208, 210, 212) avec l'heure de fin de stationnement initialement introduite, et pour introduire dans la mémoire dudit support d'informations une nouvelle information de montant si l'heure effective de fin de stationnement est antérieure à l'heure correspondant à la durée de stationnement initialement introduite.

10. Système de gestion de stationnement payant de véhicules comprenant:
une borne de stationnement (100, 200) pour contrôler une pluralité d'emplacement de stationnement, ladite borne comprenant des moyens pour entrer une information d'identification de véhicule (116, 208) et une heure limite de stationnement (106, 202) en fonction d'un prépaiement effectué, des moyens de mémorisation (120, 222) de couples de données correspondant à l'information d'identification et à l'uune heure limite de stationnement associée, un circuit d'horloge (109) pour délivrer une information de temps présent, des moyens (130, 132) pour lire périodiquement les heures limites de stationnement contenues dans lesdits moyens de mémorisation et pour les comparer à l'information de temps présent délivrée par ledit circuit d'horloge (109);
un terminal portable (102) porté par le préposé à la surveillance, comportant des moyens (140) accessibles audit préposé pour entrer des informations d'identification correspondant à un véhicule effectivement en stationnement à l'un desdits emplacements, des moyens pour émettre vers ladite borne un premier signal représentatif de l'information d'identification entrée, des moyens pour recevoir un signal d'avertissement et des moyens pour activer un circuit d'avertissement (156), à la réception dudit signal d'avertissement;
ladite borne comprenant de plus des moyens pour recevoir ledit premier signal, des moyens (120, 126, 128) pour comparer l'information d'identification correspondant audit premier signal avec les informations d'identification contenues dans lesdits moyens de mémorisation de ladite borne, des moyens pour traiter les résultats de ces deux comparaison et des moyens pour émettre vers ledit terminal ledit signal d'avertissement en fonction dudit traitement.

11. Système selon la revendication 10 caractérisé en ce que ladite borne comprend de plus des moyens pour effacer dans lesdits moyens de mémorisation des couples d'informations mémorisées en fonction des résultats de la comparaison dans ladite borne des heures limites de stationnement à l'information de temps présent délivrée par ledit circuit d'horloge (109).

12. Système selon l'une quelconque des revendications 10 et 11 caractérisé en ce que lesdits moyens pour entrer une information d'identification dans la borne comprennent un clavier à touches (116) et en ce que lesdits moyens pour entrer dans la borne une information d'heure limite de stationnement autorisé comprennent une fente (104) pour introduire des pièces de monnaie, un sélecteur de pièces (106) pour élaborer un signal de valeur représentatif du montant introduit en pièces de monnaie et des moyens de traitement (107) pour déterminer à partir dudit signal de valeur et d'une information de temps présent l'heure limite de stationnement autorisé.

13. Système selon l'une quelconque des revendications 10 et 11 caractérisé en ce que lesdits moyens d'introduction d'informations dans la borne comprennent:
un clavier à touches (202) pour entre des informations de durée de stationnement; et
un dispositif (208, 210, 212) pour lire et pour écrire dans un support d'informations à mémoire, ledit support comportant, en fonctionnement courant, une information d'identification et une information de montant, afin de stocker dans la mémoire dudit support d'information une nouvelle information de montant en fonction de l'information de duré,_{'} de stationnement entrée à l'aide dudit clavier à αuches (202).

14. Système de gestion de stationnement selon l'une quelconque des revendications 10 et 11 caractérisé en ce que lesdits moyens d'introduction d'informations dans la borne comprennent: un dispositif (208, 210, 212) pour lire et pour écrire dans un support d'informations amovible à mémoire une donnée d'identification et une information de montant, afin de stocker dans la mémoire dudit support une nouvelle information de montant en fonction d'une information de durée de stationnement, et des moyens de traitement (220, 242) pour mettre en oeuvre un algorithme prédéterminé pour élaborer un nombre psueudo-aléatoire à partir de ladite donnée d'identification et à partir d'une donnée de caractérisation de ladite borne, ledit nombre pseudo-aléatoire formant ladite information d'identification, et en ce que ladite borne comprend en outre des moyens d'impression, pour fournir un support d'informations imprimées sur lequel est imprimé de façon lisible ledit nombre pseudo-aléatoire.

15. Système de stationnement selon la revendication 14, caractérisé en ce que lesdits moyens d'introduction d'informations comprennent en outre un clavier à touches (202) pour entrer des informations de durée de stationnement, pour fournir ladite information d'heure limite de stationnement.

16. Système de stationnement selon la revendication 14, caractérisé en ce que ladite borne comprend des moyens pour ajouter à l'information de temps présent correspondant à l'heure d'introduction dudit support d'informations amovible dans ledit dispositif de lecture-écriture, une durée prédéterminée, ce qui fournit ladite information d'heure limite de stationnement.

17. Système selon l'une quelconque des revendications 13 à 16 caractérisé en ce que ladite borne (200) comprend en outre des moyens pour, lorsque l'automobiliste veut mettre fin au stationnement de son véhicule, comparer l'heure effective de fin de stationnement indiquée par une nouvelle introduction du support d'informations dans le dispositif (208, 210, 212) avec l'heure de fin de stationnement initialement introduite, et pour introduire dans la mémoire dudit support d'informations une nouvelle information de montant si l'heure effective de fin de stationnement est antérieure à l'heure correspondant à la durée de stationnement initialement introduite.

## Patentansprüche

1. Betriebssystem für bezahltes Parken von Fahrzeugen, umfassend:
eine Parksäule (12, 200) für die Kontrolle einer Mehrzahl von Parkplätzen, welche Säule Mittel für das Eingeben einer Information zur Fahrzeugidentifikation (28, 208) und der Parkzeitbegrenzung (18, 202) in Abhängigkeit von einer ausgeführten Vorauszahlung umfaßt sowie Speichermittel (32, 222) für Datenpaare entsprechend einer Identifikationsinformation und einer zugeordneten Parkzeitbegrenzung,
ein tragbares Terminal (14), mitgeführt von einer Überwachungsperson, umfassend für die Überwachungsperson zugängliche Mittel (40) für die Eingabe von Identifikationsinformationen entsprechend einem auf einem der Plätze abgestellten Fahrzeug, eine erste Taktschaltung (52) zum Liefern einer Tageszeitinformation, und einen Speicher (48), und
Mittel für den Transfer der genannten Datenpaare von den Speichermitteln (32, 222) zu dem Speicher (48),
welches Terminal ferner erste Komparatormittel (46) umfaßt zum Vergleichen der in das Terminal eingegebenen Identifikationsinformation mit der Gesamtheit der in dem Speicher (48) des Terminals enthaltenen Identifikationsinformationen, zweite Komparatormittel (50) umfaßt, aktiviert durch die ersten Speichermittel, für den Vergleich der Parkzeitbegrenzungsinformationen, enthalten in dem Speicher (48) des tragbaren Terminals, mit der Tageszeitinformation, geliefert von der ersten Taktschaltung (52), sowie Mittel umfaßt für die Verarbeitung der Ergebnisse der beiden Vergleiche, damit in dem Terminal ein Warnsignal erscheint, wenn das Fahrzeug, dessen Identifikationsinformation in das Terminal eingegeben worden war, vorschriftswidrig geparkt ist.

2. System nach Anspruch 1, dadurch gekennzeichnet, daß die Parksäule ferner eine zweite Taktschaltung (21) für die Lieferung einer Tageszeitinformation, Mittel zum periodischen Auslessen der in den Speichermitteln enthaltenen Parkzeitbegrenzungen, sowie für den Vergleich mit der von der zweiten Taktschaltung (21) gelieferten Tageszeitinformation umfaßt.

3. System nach Anspruch 2, dadurch gekennzeichnet, daß die Parksäule außerdem Mittel umfaßt für das Löschen der abgespeicherten Informationspaare in den Speichermitteln in Abhängigkeit von den Ergebnissen des Vergleichs der Parkzeitbegrenzungen mit der von der zweiten Taktschaltung (21) gelieferten Tageszeitinformation in der Säule.

4. System nach einem der Ansprüche 1 bis 3, dadurch gekennzeichnet, daß die Mittel zur Eingabe einer Identifikationsinformation in die Parksäule ein Tastenfeld (28) umfassen, und daß die Mittel für die Eingabe einer Parkzeitbegrenzungsinformation in die Säule einen Münzeinwurfschlitz (16), einen Münzprüfer (18) zum Erzeugen eines Wertsignals, repräsentativ für den in Münzform eingeworfenen Betrag, sowie Verarbeitungsmittel (19) umfassen zum Bestimmen des Parkzeitblaufs aus dem Wertsignal und der von der zweiten Taktschaltung (21) gelieferten Tageszeitinformation.

5. System nach einem der Ansprüche 1 bis 3, dadurch gekennzeichnet, daß die Mittel um Eingeben von Informationen in die Säule umfassen: ein Tastenfeld (202 zum Eingeben von Parkdauerinformationen, und
eine Vorrichtung (208, 210, 212) zum Einschreiben in einen und Auslesen aus einem mit Speicher ausgestatteten Informationssupport, der in laufender Funktion eine Identifikationsinformation und eine Betragsinformation umfaßt, um in dem Speicher des Informationssupports in Abhängigkeit von der mittels des Tastenfeldes (202) eingegebenen Parkdauerinformation eine neue Betragsinformation abzuspeichern.

6. Parkbetriebssystem nach einem der Ansprüche 1 bis 3, dadurch gekennzeichnet, daß die Mittel zur Eingabe von Informationen in die Säule umfassen: Eine Vorrichtung (208, 210, 212) zum Auslesen aus einem und Einschreiben in einen beweglichen mit Speicher ausgestatteten Informationssupport ein Identifikationsdatum und eine Betragsinformation, um in dem Speicher des Supports eine neue Betragsinformation in Abhängigkeit von einer Parkdauerinformation abzuspeichern, und Verarbeitungsmittel (220, 242) für den Betrieb eines vorgegebenen Algorithmus zum Erstellen einer pseudo-zufälligen Zahl, ausgehend von dem Identifikationsdatum und ausgehend von einem Säulencharakterisierungsdatum, welche pseudozufällige Zahl die genannte Identifikationsinformation bildet, und daß die Säule ferner Druckmittel umfaßt zum Liefern eines gedruckten Informationssupports, auf dem in lesbarer Form die pseudo-zufällige Zahl gedruckt ist.

7. Parksystem nach Anspruch 6, dadurch gekennzeichnet, daß die Informationseingabemittel ferner ein Tastenfeld (202) umfassen zum Eingeben von Parkdauerinformationen zum Liefern der Parkzeitbegrenzungsinformation.

8. Parksystem nach Anspruch 6, dadurch gekennzeichnet, daß die Säule Mittel umfaßt, um der Tageszeitinformation, geliefert von einer Taktschaltung (224), entsprechend der Einführzeit des beweglichen Informationssupports in die Schreib-Lese-Vorrichtung, eine vorgegebene Dauer hinzuzufügen, was die Parkzeitbegrenzungsinformation liefert.

9. System nach einem der Ansprüche 5 bis 8, dadurch gekennzeichnet, daß die Säule (200) ferner Mittel umfaßt, um-wenn der Kraftfahrer das Parken seines Fahrzeugs beenden will-die effektive Zeit des Parkendes, indiziert durch ernutes Einführen des Informationssupports in die Vorrichtung (208,210,212), mit dem ursprünglich eingegebenen Parkzeitende zu vergleichen, und um in den Speicher des Informationssupports eine neue Betragsinformation einzugeben, wenn das effektive Parkzeitende vor dem Zeitpunkt entsprechend der ursprünglich eingegebenen Parkdauer liegt.

10. Betriebssystem für bezahltes Parken von Fahrzeugen, umfassend:
eine Parksäule (100, 200) zum Kontrollieren einer Mehrzahl von Parkplätzen, welche Säule Mittel umfaßt zum Eingeben einer Fahrzeugidentifikationsinformation (116, 208) und einer Parkzeitbegrenzung (106, 202) in Abhängigkeit von einer ausgeführten Vorauszahlung, Mittel zum Speichern (120, 222) von Datenpaaren umfaßt entsprechend der Identifikationsinformation und der zugeordneten Parkzeitbegrenzung, eine Taktschaltung (109) umfaßt zum Liefern einer Tageszeitinformation, Mittel (130, 132) umfaßt zum periodischen Ablesen der in den Speichermitteln enthaltenen Parkzeitbegrenzungen und deren Vergleich mit der vom der Taktschaltung (109) gelieferten Tageszeitinformation,
ein tragbares Terminal (102), mitgeführt von der Überwachungsperson, umfassend für die Überwachungsperson zugängliche Mittel zum Eingeben von Identifikationsinformationen entsprechend einem tatsächlich auf einem der Plätze abgestellten Fahrzeug, Mittel zum Übertragen zu der Säule eines ersten Signals, repräsentativ für die eingegebene Identifikationsinformation, Mittel für den Empfang eines Warnsignals und Mittel für das Aktivieren einer Warnschaltung (156) bei Empfang des Warnsignals,
welche Säule außerdem Mittel umfaßt für den Empfang des ersten Signals, Mittel (120,126,128) umfaßt für das Vergleichen der Identifikationsinformation entsprechend dem ersten Signal mit den in den Speichermitteln der Säule abgespeicherten Identifikationsinformationen, Mittel umfaßt zum Verarbeiten der Resultate der beiden Vergleiche sowie Mittel umfaßt für die Übertragung des Warnsignals zum Terminal in Abhängigkeit von der Verarbeitung.

11. System nach Anspruch 10, dadurch gekennzeichnet, daß die Säule außerdem Mittel umfaßt für das Löschen der abgespeicherten Informationspaare in den Speichermitteln in Abhängigkeit von den Ergebnissen des Vergleichs der Parkzeitbegrenzungen mit der von der zweiten Taktschaltung (109) gelieferten Tageszeitinformation.

12. System nach einem der Ansprüche 10 und 11, dadurch gekennzeichnet, daß die Mittel zur Eingabe einer Identifikationsinformation in die Säule ein Tastenfeld (116) umfassen, und daß die Mittel für die Eingabe einer Parkzeitbegrenzungsinformation in die Säule einen Münzeinwurfschlitz (104) eine Münzprüfer (106) zum Erzeugen eines Wertsignals, repräsentativ für den in Münzform eingeworfenen Betrag, sowie Verarbeitungsmittel (107) umfassen zum Bestimmen des Parkzeitablaufs aus dem Wertsignal und einer Tageszeitinformation.

13. System nach einem der Ansprüche 10 und 11, dadurch gekennzeichnet, daß die Mittel zum Eingeben von Informationen in die Säule umfassen:
ein Tastenfeld (202) zum Eingeben von Parkdauerinformationen, und
eine Vorrichtung (208, 210, 212) zum Einschreiben in einen und Auslessen aus einem mit Speicher ausgestatteten Informationssupport, der in laufender Funktion eine Identifikationsinformation und eine Betragsinformation umfaßt, um in dem Speicher des Informationssupports in Abhängigkeit von der mittels des Tastenfeldes (202) eingegebenen Parkdauerinformation eine neue Betragsinformation abzuspeichern.

14. System nach einem der Ansprüche 10 und 11, dadurch gekennzeichnet, daß die Mittel zur Eingabe von Informationen in die Säule umfassen: Eine Vorrichtung (208, 210, 212) zum Auslesen aus einem und Einschreiben in einen beweglichen mit Speicher ausgestatteten Informationssupport ein Identifikationsdatum und eine Betragsinformation, um in dem Speicher des Supports eine neue Betragsinformation in Abhängigkeit von einer Parkdauerinformation abzuspeichern, und Verarbeitungsmittel (220, 242) für den Betrieb eines vorgegebenen Algorithmus zum Erstellen einer pseudo-zufälligen Zahl, ausgehend von dem Identifikationsdatum und ausgehend von einem Säulencharakterisierungsdatum, welche pseudo- zufällige Zahl die genannte Identifikationsinformation bildet, und daß die Säule ferner Druckmittel umfaßt zum Liefern eines gedruckten Informationssupports, auf dem in lesbarer Form die pseudo-zufällige Zahl gedruckt ist.

15. Parksystem nach Anspruch 14, dadurch gekennzeichnet, daß die Informationseingabemittel ferner ein Tastenfeld (202) umfassen zum Eingeben von Parkdauerinformationen zum Liefern der Parkzeitbegrenzungsinformation.

16. Parksystem nach Anspruch 14, dadurch gekennzeichnet, daß die Saüle Mittel umfaßt, um der Tageszeitinformation entsprechend der Einführzeit des beweglichen Informationssupports in die Schreib-Lese-Vorrichtung eine vorgegebene Dauer hinzuzufügen, was die Parkzeitbegrenzungsinformation liefert.

17. System nach einem der Ansprüche 13 bis 16, dadurch gekennzeichnet, daß die Säule (200) ferner Mittel umfaßt, um-wenn der Kraftfahrer das Parken seines Fahrzeugs beenden will-die effektive Zeit des Parkendes, indiziert durch erneutes Einführen des Informationssupports in die Vorrichtung (208, 210, 212), mit dem ursprünglich eingegebenen Parkzeitende zu vergleichen, und um in den Speicher des Informationssupports eine neue Betragsinformation einzugeben, wenn das effektive Parkzeitende vor dem Zeitpunkt entsprechend der ursprünglich eingegebenen Parkdauer liegt.

## Claims

1. A system for controlled metered parking of vehicles, the system comprising:
a parking meter (12, 200) for controlling a plurality of parking spaces, the said meter comprising input means for entering vehicle identity data (28, 208) and a parking time limit (18, 202) as a function of an amount of money prepaid, and storage means (32, 222) for storing pairs of data items corresponding to a vehicle identity and to an associated parking time limit;
a portable terminal (14) carried by the parking warden the terminal including a memory (48), a first clock circuit (52) for delivering present time data, and input means (40) accessible to the said warden for entering identity data corresponding to a vehicle actually parked at one of the said parking spaces; and
means for transferring the said pairs of data items from the said storage means (32, 222) to the said memory (48);
the said terminal further including first comparator means (46) for comparing the identity data entered into the said terminal with the set of identity data items contained in the memory (48) of the said terminal, second comparator means
(50) activated by the said first comparator means for comparing the said parking time limit data items contained in the memory (48) of the said portable terminal with the present time data delivered by the said first clock circuit (52), and means for processing the results of these two comparisons for causing a warning signal to appear in the terminal when the vehicle whose identity data has been entered into the said terminal is illegally parked.

2. A system according to claim 1, characterized in that the said parking meter includes a second clock circuit (21) for delivering present time data, read means for periodically reading the parking time limits contained in the said storage means and for comparing them with the present time data delivered by the said second clock circuit (21).

3. A system according to claim 2, characterized in that the said parking meter further includes erase means for erasing the said stored pairs of data items from the said storage means as a function of the results of the said comparison in the said parking meter between parking time limits and the present time data delivered by the said second clock circuit (21).

4. A system according to any one of claims 1 to 3, characterized in that the said input means for entering identity data into the parking meter comprise a keyboard (28), and in that the said input means for entering an authorized parking time limit into the parking meter comprise a coin slot (16), a coin selector (18) for generating a value signal representative of the amount of money inserted in the form of coins, and processor means (19) for determining the authorized parking time limit on the basis of the said value signal and of present time data delivered by the said second clock circuit (21).

5. A system according to any one of claims 1 to 3, characterized in that the said input means for entering data into the parking meter comprise:
a keyboard (202) for entering data concering parking duration; and
a read/write device (208, 210, 212) for reading and writing in a data medium having a memory, the said medium including, in normal operation, identity data and data representative of an amount of money, thereby enabling new data concerning an amount of money to be stored in the memory of the said data medium as a function of the parking duration data entered by means of the said keyboard (202).

6. A system for controlled parking according to any one of claims 1 to 3, characterized in that the said input means for inserting data into the parking meters comprise: a read/write device (208, 210, 212) for reading and writing identification data and data representative of an amount of money in a removable data medium having a memory, thereby enabling new data concerning an amount of money to be stored in the memory of the said medium as a function of parking duration data, and processor means (220, 242) for implementing a predetermined algorithm in order to generate a pseudo-random number on the basis of the said identity data and on the basis of data characteristic of the said parking meter, the said pseudo-random number constituting the said identity data, and in that the said parking meter further includes printer means for providing a printed data medium on which the said pseudo-random number is printed in readable manner.

7. A parking system according to claim 6, characterized in that the said input means for inserting data further comprise a keyboard (202) for entering parking duration data, in order to provide the said parking time limit data.

8. A parking system according to claim 6, characterized in that the said parking meter comprises adder means for adding a predetermined duration constituting the said parking time limit data to the present time data delivered by a clock circuit (224) corresponding to the time at which the said removable data medium is inserted in the said read/write device.

9. A system according to any one of claims 5 to 8, characterized in that the said parking meter (200) further includes comparator means for comparing, when a driver wishes to remove a vehicle from a parking space, the actual time at which parking terminates as indicated by reinserting the data medium in the read/write device (208, 210, 212), with the parking time limit as initially inserted, and for writing new data representative of an amount of money in the memory of the said data medium if the actual time at which parking terminates is sooner than the time corresponding to the initially inserted parking duration.

10. A system for controlled metered parking of vehicles, the system comprising:
a parking meter (100, 200) for controlling a plurality of parking spaces, the said meter comprising input means for entering vehicle identity data (116, 208) and a parking time limit (106, 202) as a function of an amount of money prepaid, storage means (120, 222) for storing pairs of data items corresponding to the identity data and to the associated parking time limit, a clock circuit (109) for delivering present time data, read means (130, 132) for periodically reading the parking time limits contained in the said storage means and for comparing them with the present time data delivered by the said clock circuit (109);
a portable terminal (102) carried by the parking warden, the terminal including input means (140) accessible to the said warden for entering identity data corresponding to a vehicle actually parked at one of the said parking spaces, transmitter means for transmitting a first signal to the said parking meter representative of the input identity data, receiver means for receiving a warning signal, and means for activating a warning circuit (156) on receiving the said warning signal;
the said parking meter further comprising receiver means for receiving the said first signal, comparator means (120, 126, 128) for comparing the identity data corresponding to the said first signal with the identity data contained in the said storage means of the said parking meter, processor means for processing the results of these two comparisons, and transmitter means for transmitting the said warning signal to the said terminal as a function of the said processing.

11. A system according to claim 10, characterized in that the said parking meter further comprises erase means for erasing pairs of stored data items from the said storage means as a function of the results of the comparison in the said parking meter of the parking time limits with the present time data delivered by the said clock circuit (109).

12. A system according to claim 10 or 11, characterized in that the said input means for entering identity data into the parking meter comprise a keyboard (116), and in that the said input means for entering authorized parking time limit data into the parking meter comprise a slot (104) for receiving coins, a coin selector (106) for generating a value signal representative of an amount of money inserted in the form of coins, and processor means (107) for determining the authorized parking time limit on the basis of the said value signal and of present time data.

13. A system according to claim 10 or 11, characterized in that the said input means for entering information into the parking meter comprise:
a keyboard (202) for entering parking duration data; and
a read/write device (208, 210, 212) for reading and writing in a data medium having a memory, the said medium including, in normal operation, identity data and data representing an amount of money, thereby enabling new data representing an amount of money to be stored in the memory of the said data medium as a function of the parking duration data entered by means of the said keyboard (202).

14. A system for controlled parking according to claim 10 or 11, characterized in that the said input means for entering data into the parking meter comprise: a read/write device (208, 210, 212) for reading and writing identity data and data representing an amount of money in a removable data medium having a memory, in order to store new data in the memory of the said medium representing an amount of money as a function of parking duration data, and processing means (220, 242) for implementing a predetermined algorithm for generating a pseudo-random number on the basis of the said identity data and of data characterizing the said parking meter, the said pseudo-random number constituting the said identity data, and in that the said parking meter further includes printer means for providing a printed data medium on which the said pseudo-random number is printed in readable manner.

15. A parking system according to claim 14, characterized in that the said input means for entering data further include a keyboard (202) for entering parking duration data, in order to provide the said parking time limit data.

16. A parking system according to claim 14, characterized in that the said parking meter comprises adder means for adding a predetermined duration to the present time data corresponding to the time at which the said removable data medium is inserted in the said read/write device, thereby providing the said parking time limit data.

17. A system according to any one of claims 13 to 16, characterized in that the said parking meter (200) further includes comparator means for comparing, when a driver wishes to terminate vehicle parking, the actual end of parking time as indicated by reinserting the data medium in the read/ write device (208, 210, 212) with the initially inserted end of parking time, and for entering new data represenative of an amount of money into the memory of the said data medium if the actual time at which parking terminates is sooner than the time corresponding to the initially inserted parking duration.
